# DEMANDE DE BREVET EUROPEEN

(11) **EP 0 069 083 A1**
(43) Date de publication de la demande: **05.01.1983**
(21) Numéro de dépôt: 82830158.0
(22) Date de dépôt: 07.06.1982
(51) Int. Cl.: A43B 9/10

(54) **Fond pour chaussure à montage rapide et simple**

(30) Priorité: 10.06.1981 IT 1791281
(71) Demandeur: CORPLAST - S.a.s., I-62014 Corridonia (MC) (IT)
(72) Inventeur: Centioni, Mario, Corridonia (MC) (IT)
(74) Mandataire: Baldi, Claudio

(57) **Abrégé**

La présente invention concerne un fond pour chaussure, qui incorpore la semelle sous-pied (7), qui s'accouple au fond (1), moulé dans un matériel à injecter, durant la phase de moulage qui se produit dans un moule prédisposé à trouver, solidairement et en même temps, le fond (1 ) et la semelle sous-pied (7), avec des trous passants (3) périmétraux qui permettent une couture (14) rapide pour le fixage de l'empeigne (10) au fond (1).

## Description

La présente demande de brevet pour invention industrielle concerne un fond pour chaussure qui incorpore la semelle sous-pied, qui s'accouple au fond, moulé dans un matériel à injecter, durant la phase de moulage qui se produit dans un moule prédisposé à trouer, solidairement et en même temps, le fond et la semelle sous-pied avec des trous passants périmétraux, qui permettent une couture rapide de fixage de l'empeigne au fond.

Selon la méthode de travail conventionnelle, l'accouplement entre la pe tite semelle sous-pied et le fond ou semelle, se réalise généralement par l'encollage des parties, en employant de la main-d'oeuvre, des temps morts d'évaporation, des exhalations dangeureuses de solvants toxiques, nocifs aux ouvriers, aux magasiniers et quelques fois même au consomma teur du produit fini.

On utilise le même procède pour le montage de l'empeigne sur la semelle ou sur le fond, en utilisant dans ce cas, des appareils spécifiques et des formes particulières ainsi que de la main-d'oeuvre spécialisée.

Dans le but d'éliminer les inconvénients susdits et afin de réduire les coûts de production, on a projeté et réalisé un nouveau fond qui permet d'éliminer toute opération d'encollage entre la semelle sous-pied et le fond ainsi qu'entre le fond et l'empeigne, sans pour autant avoir besoin d'appareils spécifiques ni de main-d'oeuvre qualifiée.

Le fond selon l'invention est réalisé par l'introduction dans un moule prédisposé à centrage automatique de la petite semelle sous-pied, qui peut être de n'importe quel matériel, en préférant le cuir naturel pour avoir un appui plus sain, une meilleure transpiration du pied et un as pect esthétique plus soigné de la chaussure finie.

Durant la phase de moulage qui unit de manière indissoluble la petite semelle sous-pied au fond, une couronne particulière poinçonne la semel le sous-pied et le fond tout le long du périmètre, en créeant une série de petits trous passants ainsi que des creaux fractionnés sur la plante de piétinement du fond, où se produit la couture de l'empeigne qui est elle aussi avantageusement trouée, au-dessus du fond, en exécutant une couture déjà appliquée, à double passage et qui est caractéristique des chaussures qui sont faites manuellement.

Afin de rendre l'explication la plus claire possible, la description de l'invention continue à présent en se référant aux dessins en annexe qui sont reportés uniquement à titre explicatif et non limitatif, où:
- le dessin n. 1 est une vue de la plante de piétinement du fond selon l'invention;
- le dessin n. 2 est un agrandissement d'une portion de la plante du des sin n. 1;
- le dessin n. 3 est la section avec le plan transversal A-A du dessin n. 1;
- le dessin n. 4 est une vue du haut d'une empeigne cousue sur le fond selon l'invention présente.

En référence aux dessins 1 et 2, le fond (1) présente périmétralement une bande (2), en-dessous de laquelle, durant le moulage, la couronne troueuse susdite crée les petits trous passants (3) et des sièges creux (4), séparés par des petits ponts (5).

Le fil de couture s'enfile dans les trous (3) et s'encaisse entre les sièges (4), de manière à éviter l'usure du fil sur la plante inférieure du fond (1).

Le petits ponts (5) susdits entre un siège et l'autre ont été prévus dans le cas où une rainure continue ait été réalisée tout le long du périmètre qui aurait facilité le logement non désiré de gravier entre la dite gorge, là où le fil de couture ne couvre ni n'occupe entièrement, en entraînant une déformation conséquente de l'ourlet sur la semelle.

En référence au dessin 3, on attire l'attention sur le fait que le plan de section A-A sectionne d'une part le petit pont (5) et d'autre part, un petit trou (3).

En référence à la dite figure on peut noter que la petite semelle sous-pied (î) est centrée sur le fond ou semelle (1), où elle reste attachée, vu que le bord périmétral de la petite semelle sous-pied (7) replié vers le bas et pressé dans une fosse périmétrale (8) qui se trouve et se for me tout le long du bord supérieur du fond (1).

En référence aux dessins 3 et 4 on peut noter que l'empeigne (10), qui a elle aussi été pré-trouée avec une série de petits trous périmétraux qui correspondent aux trous (3), est cousue au point de chaîne (14) au-dessus du bord supérieur.

Dans le dessin n. 4 le numéro (11) indique le flanc du bord du fond selon l'invention, alors que le numero (13) indique la trépointe de la chaussure, qui est consituée par le bord de l'empeigne (10) repliée vers l'extérieur au-dessus de la semelle sous-pied (7) et de la rainure (8) susdite (au-dessus de cette dernière également), là où on exécute la couture avec un fil (14) qui s'étend en-dessous du fond (1) et s'encais se uniquement dans les creux (4) alors que ce même fil s'étend supérieure ment également à travers des portions correspondantes aux petits ponts (1) qui se trouvent au-dessous.

Il est évident que le fond selon l'invention peut être utilisé pour des chaussures de n'importe quel genre, homme, femme et chaussure pour enfant tout comme il est évident que la ligne esthétique du fond représenté dans les dessins en annexe n'est d'aucune manière limitative mais purement d'illustration et d'exemple.

## Revendications

1) Fond pour chaussure à montage rapide et simple, caractérisé par le fait que la semelle sous-pied est reliée au fond, moulé dans n'importe quel matériel à injecter, durant la phase de moulage, qui se produit dans un moule prédisposé à centrage automatique où une couronne munie de poin çons et dé reliefs crée, à la périphérie du fond, des creux fractionnés sur la plante de piétinement et des trous passants pour le passage du fil, de couture, afin de fixer le fond à l'empeigne qui a, elle aussi, été pré-trouée opportunément avec une série de trous correspondants aux trous susdits exécutés le long du bord du fend.

2) Fond pour chaussure à montage simple et rapide, selon la revendication précédente, caractérisé par le fait que la semelle sous-pied est fixée et pressée sur le fond durant la phase de moulage, en repliant et écrasant en même temps son bord à l'intérieur d'une fosse périmétrale qui se forme au-dessus du fond, fosse qui, une fois que l'empeigne est cousue, se trouve à être couverte par la trépointe de la chaussure, qui se cons titue grâce à l'ourlet troué de l'empeigne elle-même, qui est donc repliée vers l'extérieur et est cousu sur le fond en correspondance de la dite fosse.
